# EUROPÄISCHE PATENTSCHRIFT

(11) **EP 0 230 017 B1**
(45) Veröffentlichungstag und Bekanntmachung des Hinweises auf die Patenterteilung: **28.08.1991**
(21) Anmeldenummer: 86117696.4
(22) Anmeldetag: 18.12.1986
(51) Int. Cl.: F02F 1/32, F02F 1/42, F02F 1/38

(54) **Zylinderkopf**
Cylinder head
Culasse

(30) Priorität: 20.12.1985 DE 3545333
(43) Veröffentlichungstag der Anmeldung: 29.07.1987
(73) Patentinhaber: Klöckner-Humboldt-Deutz Aktiengesellschaft, 51149 Köln (DE)
(72) Erfinder: Bauer, Lothar, D-5000 Köln 91 (DE); Hartmann, Ernst-Siegfried, D-5063 Overath (DE)

(56) Entgegenhaltungen:
- CH-A- 290 426
- DE-B- 1 294 103
- DE-C- 963 564
- FR-A- 1 085 154
- FR-A- 1 412 253
- FR-A- 1 564 202
- FR-A- 2 016 128
- FR-A- 2 059 340
- GB-A- 341 256
- GB-A- 987 646

## Beschreibung

Die Erfindung betrifft einen luftgekühlten Zylinderkopf einer Brennkraftmaschine gemäß Oberbegriff des Patentanspruchs 1.

Ein aus der DE-A 14 76 429 bekannter Zylinderkopf weist einen Zylinderkopfboden auf, der kühlraumseitig parallel zu der von den Gaskräften beaufschlagten brennraumseitigen Bodenfläche ausgebildet ist. Durch eine derartige Ausbildung des Zylinderkopfbodens mit konstanter Dicke wird den sich über den Brennraumdurchmesser stetig ändernden Gasdruckkräften keine individuell bemessene Gegenkraft entgegengesetzt. Somit kann auf die von den Gadruckkräften verursachten Verformungen des Zylinderkopfbodens kein ausreichender Einfluß genommen werden. Weiterhin ist der Wärmeverlust durch den Zylinderkopfboden an allen Stellen wegen seiner konstanten Dicke gleich. Somit kann auch kein Einfluß auf einen unterschiedlich geforderten Wärmeabfluß vom Brennraum in den Zylinderkopf genommen werden.

Die CH-A 29 04 26 beschreibt einen luftgekühlten Zylinderkopf, der über zwei Zylinder reicht. Dieser Zylinderkopf weist zu jedem Brennraum beziehungsweise Zylinderrohr je einen vorspringenden Dichtring auf, wobei die Dichtringe im Bereich der aneinandergrenzenden Zylinderrohre bis auf einen schmalen, eingeschlossenen Zylinderkopfgrundabschnitt aneinanderreichen.

Der Erfindung liegt die Aufgabe zugrunde, den luftgekühlten Zylinderkopf auf einer Brennkraftmaschine derart steif zu gestalten, daß eine sichere Abdichtung zum Kurbelgehäuse gewährleistet ist und gleichzeitig eine wirkungsvolle Kühlung der thermisch hochbelasteten Zonen des Zylinderkopfes sichergestellt ist, wobei gleichzeitig die Gestaltung auch im Hinblick auf einen geringen Fertigungsaufwand zu optimieren ist.

Diese Aufgabe wird bei einer gattungsgemäßen Einrichtung durch die kennzeichnenden Merkmale des Patentanspruchs 1 gelöst.

Die zu einem Blockzylinderkopf zusammengefaßten Zylinderköpfe einer Zylinderreihe sind steif und gewährleisten somit eine sichere Abdichtung zum Kurbelgehäuse. Dadurch, daß der Blockzylinderkopf aus Grauguß gefertigt ist, wird gegenüber bisher bei Luftkühlung ausschließlich verwendeten Leichtmetallzylinderköpfen bei ähnlichen mechanischen und thermischen Eigenschaften ein weiterer Vorteil bezüglich der Steifigkeit des Zylinderkopfes erzielt. Hinzu kommt, daß ein aus Grauguß gefertigter luftgekühlter Blockzylinderkopf herstellungs- und kostenmäßig günstiger produziert und bearbeitet werden kann, als ein entsprechender Leichtmetallzylinderkopf. Die Ausnehmungen zwischen den einzelnen Zylindern in dem brennraumseitigen Zylinderkopfboden tragen zu einer weiteren Verbesserung der Kühlung des Zylinderkopfes bei und bauen zugleich mechanische Spannungen in diesem Bereich ab, da die Ausnehmungen den Wärmefluß zwischen den benachbarten Zylinderabschnitten reduzieren bzw. verhindern.

Nach Anspruch 2 ist der Zylinderkopfboden jedes Zylinderkopfes kühlraumseitig als Tragflügelprofil (konvex) ausgebildet. Eine derartige Ausbildung ist besonders bei einem Blockzylinderkopf vorteilhaft, da dadurch der Form- und Gießaufwand bei der Herstellung des Zylinderkopfrohlings reduziert wird.

Nach einer Weiterbildung gemäß Anspruch 3 umfaßt den Zylinderkopfboden jedes Zylinderkopfes kühlraumseitig ein wulstförmiger, ringförmiger Rand. Dieser wulstförmige Rand ist im Brennraumeinfassungsbereich, also in dem Bereich, mit dem der einzelne Zylinderkopf auf dem Kurbelgehäuse bzw. dem Zylinderrohr aufliegt, angeordnet. Somit wird in diesem für die Dichtheit wichtigen Bereich eine sehr verformungsarme Brennraumbodengeometrie erreicht.

Nach Patentanspruch 4 ist der wulstförmige Rand jedes Zylinderkopfbodens von den zu einer Längs-Seitenwand des Blockzylinderkopfes führenden Gaswechselkanälen abgekoppelt. Dadurch wird eine gute thermische Isolation von den thermisch sehr unterschiedlich beanspruchten Ein- und Auslaßkanälen erreicht.

Nach einer Ausbildung gemäß Anspruch 5 ist die Ausnehmung durch radial von außen zum Zylinderkopfzentrum hin verlaufende Bohrungen oder Kanäle mit Kühlluft durchströmt und sie ist gleichzeitig flüssigkeits- und gasdicht gegenüber dem Kurbelgehäuse abgekoppelt. Nach Patentanspruch 6 ist es auch vorteilhaft, den Ringraum über Zu- und Abflüße bildende Durchbrüche in der Zylinderkopfdichtung mit dem flüssigkeitsgekühlten Zylinderkühlmantelraum zu verbinden. In diesem Ausführungsfall entfallen die bei der von Kühlluft durchströmten Version erforderlichen Bohrungen im Zylinderkopf. Beiden Ausführungen gemeinsam ist der Vorteil, daß durch diese Ausbildungen eine intensive Kühlung des Brennraumrandes ermöglicht ist.

Zur Verbesserung der Wärmeabfuhr ist es nach Patentanspruch 7 vorteilhaft, den Zylinderkopfboden kühlraumseitig mit Rippen zu versehen, die in den wulstförmigen Rand auslaufen. Dadurch wird einerseits die wirksame Wärmeübergangsfläche zwischen Metall und Kühlluft vergrößert und andererseits die den Zylinderkopf durchströmende Kühlluft gezielt auf besonders zu kühlende Zonen wie beispielsweise Auslaßventil und Einspritzdüsenpfeife gelenkt.

Nach einer vorteilhaften Weiterbildung der Erfindung gemäß Patentanspruch 8 stützt sich eine zwischen den Gaswechseikanälen angeordnete Zylinderkopfschraube mit ihrer Kopffläche auf einer Zylinderkopfschraubenpfeife ab, die nur mit dem Einlaßkanal in Verbindung steht bzw. von diesem gebildet ist. Dazu wird die Zylinderkopfschraubenpfeife halbmondförmig durch die Einlaßkanalwand gebildet. Durch diese Maßnahme werden die starken thermischen Schwankungen und dadurch resultierenden Wärmedehnungen, die von dem Auslaßkanal hervorgerufen werden, von der Zylinderkopfbefestigung ferngehalten.

Um den Auslaßkanal weiter thermisch von den umliegenden Zonen jedes Zylinderkopfes zu isolieren, ist der Auslaßkanal vollständig von den benachbarten Zylinderkopfwandungen abgehangen und ist somit von dem durch den Zylinderkopf strömenden Kühlluftstrom vollständig umspült. Als weitere Maßnahme zur Verbesserung der Kühlung des Zylinderkopfbodens ist im Stegbereich unterhalb der Zylinderkopfdeckplatte eine Kühlluftleitrippe angeordnet, die den den Zylinderkopf durchströmenden Kühlluftstrom in Richtung auf den Zylinderkopfboden umleitet. Durch diese Maßnahme wird die Kühlung des thermisch gefährdeten Zylinderkopfbodens weiter intensiviert.

Aus dem Zylinderkopf hinausgeführt wird die Kühlluft an der Längs-Seitenwand des Blockzylinderkopfes, zu der die Gaswechselkanäle hinführen. Durch Blenden in der Zylinderkopfseitenwand oder in der Dichtung, die zwischen Zylinderkopfseitenwand und Abgas- bzw. Ansaugkrümmer angeordnet ist oder durch blendenartige Öffnungen der Abgaskanalflansche wird die Kühlluft gezielt um den Abgaskanal und den sich daran anschließenden Abgaskrümmer herumgeführt und somit dieser Bereich besonders gekühlt und gleichzeitig der Strömungswiderstand im Zylinderkopf reguliert.

Nach Patenanspruch 12 ist auf der Abluftseite des Zylinderkopfes in Höhe der Ventilfedernauflagen eine über die gesamte Länge des Blockzylinderkopfes führende Flüssigkeitsleitung angeordnet, wobei diese Leitung mit den Einlaßkanälen derart verbunden ist, daß die den Zylinderkopf quer zu der Flüssigkeitsleitung durchströmende Kühlluft durch Öffnungen im Bereich zwischen den Aulaßkanälen und der Flüssigkeitsleitung entlang der Auslaßkanalwandung zu den Auslaßkanalanschlußflanschen geleitet wird. Durch diese Anordnung der Flüssigkeitsleitung, die zudem vorteilhaft als Schmierstoffleitung zur Schmierung des im Zylinderkopf angeordneten Ventiltriebes genutzt wird, wird eine zusätzliche Wärmeabfuhr von den thermisch hoch beanspruchten Zonen, im wesentlichen den Auslaßkanälen und Auslaßventilführungen, ermöglicht.

In der Zeichnung sind Ausführungsbeispiele der Erfindung dargestellt. Es zeigt:
- Fig. 1: einen etwa mittigen Schnitt durch einen Zylinderkopf parallel zu der Brennraumbodenplatte des Zylinderkopfes,
- Fig. 2: einen Querschnitt durch einen Zylinderkopf gemäß Schnitt I,
- Fig. 3: eine Ansicht gemäß Schnitt II,
- Fig. 4: einen verkleinerten Teilschnitt gemäß I,
- Fig. 5: einen Querschnitt durch eine weitere Ausführungsvariante des Zylinderkopfes,
- Fig. 6: einen Querschnitt durch einen Zylinderkopf im Bereich zwischen zwei Zylindern und
- Fig. 7: eine brennraumseitige Ansicht des Zylinderkopfes gemäß den Figuren 5 und 6.

Ein luftgekühlter Zylinderkopf, der als Graugußblockzylinderkopf 1 für nebeneinanderliegende Zylinder ausgebildet ist, weist für jeden Zylinder einen mit einem Auslaßventil zusammenwirkenden Einlaßkanal 3 auf. Abgaskanal 2 und Einlaßkanal 3 enden in Anschlußflansche 4 und 5, die auf einer gemeinsamen Längs-Seitenwand 6 des Zylinderkopfes angeordnet sind. Der Zylinderkopf wird quer zur Längsrichtung von Kühlluft durchströmt, wobei die Kühlluft auf der zu der mit den Gaswechselkanälen 2, 3 bzw. deren Anschlußflanschen 4, 5 versehenen Längs-Seitenwand 6 gegenüberliegenden Längs-Seitenwand 7 eintritt. Die in den Zylinderkopf eintretende Kühlluft wird von Kühlrippen gezielt zu allen Bereichen des Zylinderkopfes geführt. Dabei sind die thermisch hochbelasteten Zonen des Zylinderkopfes weitgehend von angrenzenden Zylinderkopfwandteilen isoliert bzw. abgehangen. Der Abgaskanal 2 ist dementsprechend nur an den Zylinderkopfboden 8 und der Auslaßventilbohrung 9 mit dem Zylinderkopf verbunden und steht ansonsten isoliert in dem Zylinderkopf. Mit dem Kurbelgehäuse 10, daß als "Open-Deck-Kurbelgehäuse" ausgeführt ist, ist der Zylinderkopf über Zylinderkopfschrauben 11 verspannt. Die Zylinderkopfschrauben 11 sind in thermisch gering beanspruchten Zonen des Zylinderkopfes angeordnet, insbesondere steht keine der Zylinderkopfschraubenpfeifen 12 mit dem Abgaskanal 2 in Verbindung. Die zwischen dem Einlaßkanal 3 und Auslaßkanal 2 angeordnete Zylinderkopfschraube 11a stützt sich ausschließlich auf einer von der Einlaßkanalwandung 13 gebildeten halbmondförmigen Zylinderkopfschraubenpfeife 12a ab. Stößelstangendurchbrüche 14 und 15 sind auf der lufteintrittsseitigen Längs-Seitenwand 7 des Zylinderkopfes angeordnet. Eine nicht dargestellte Einspritzdüse ist zentral in dem Zylinderkopf angeordnet und die entsprechende Durchtrittsöffnung 16 ist in einem stumpfen Winkel zu der Zylinderkopfbodenplatte 8 geneigt.

In der Ansicht nach Fig. 2 ist kühlraumseitig eine konkave Ausbildung des Zylinderkopfbodens 8 zu erkennen. Dabei läuft der Zylinderkopfboden in einen wulstförmigen Rand 17 aus. Dieser wulstförmige Rand 17 erstreckt sich über den gesamten Umfang jeder Zylinderbohrung 18 und ist im Bereich außerhab des Zylinderkühlmantelraums 19 angeordnet.

Oberhalb des Zylinderkühlmantelraumes 19 ist in den Zylinderkopfboden 8 eine Ausnehmung 29 eingearbeitet. Diese Ausnehmung 29 steht über Durchbrüche 22 in der Zylinderkopfdichtung 21 mit dem Zylinderkühlmantelraum 19 in Verbindung. Somit strömt die Kühlflüssigkeit, die im übrigen ein beliebiges Kühlmittel, beispielsweise Wasser oder Öl sein kann, in die Ausnehmung 29 und kühlt intensiv den Zylinderkopfboden 8 des Zylinderkopfes.

Weiterhin ist im Stegbereich unterhalb der Zylinderkopfdeckplatte 23 eine Kühlluftleitrippe 24 angeordnet, die die von der Längs-Seitenwand 7 eintretende Kühlluft in Richtung auf den Zylinderkopfboden 8 umlenkt.

In Fig. 4 ist eine anders gekühlte Variante der Ausnehmung 29 dargestellt. Die Ausnehmung 29 ist in diesem Ausführungsbeispiel durch eine in dem Bereich der Ausnehmung 29 gas- und flüssigkeitsdichte Zyinderkopfdichtung 21 von dem Zylinderkühlmantelraum 19 getrennt. Anstelle flüssigkeitsgekühlt ist bei diesem Ausführungsbeispiel die Ausnehmung 29 luftgekühlt. Dabei tritt die Kühlluft über Bohrungen 25 beidseits des Zylinderkopfes in die Ausnehmung 29 ein bzw. aus.

Aus der Fig. 3 ist ersichtlich, daß der Abgaskanal 2 bis auf die notwendigen Verbindungen mit dem Zylinderkopfboden 8 und dem Bereich der Auslaßventilführungsbohrung 9 vollständig von den übrigen Wandungen des Zylinderkopfes abgehangen ist. Weiterhin sind auf dem Zylinderkopfboden 8 Kühlrippen 26 angeordnet, die in den wulstförmigen Rand 17 auslaufen.

In Fig. 5 ist als weitere mögliche Ausgestaltung des Zylinderkopfbodens 8 eine Tragflügelprofilform (konvex) dargestellt. Weiterhin ist eine über die gesamte Länge des Zylinderkopfes führende Flüssigkeitsleitung 27 in Höhe der Ventilfedernauflagen 28 angeordnet. Diese Flüssigkeitsverteilleitung 27, die vornehmlich mit Öl beschickt wird, das gleichzeitig zur Schmierung des Ventiltriebs, soweit er im Zyinderkopf angeordnet ist, verwendet wird, ist zusätzlich mit den Einlaßkanalwandungen verbunden. Durchlässe für die quer auf die Flüssigkeitsleitung 27 und die angrenzenden Wandungen auftreffende Kühlluft ergeben sich nur im Bereich der Abgaskanäle 2, so daß die Kühlluft wirkungsvoll um die Abgaskanäle 2 herumgeführt wird und diese intensiv kühlt.

In der Ausbildung nach Fig. 6 wird die Ausnehmung 29 über Kanäle 30 mit Kühlluft durchspült. Die Kanäle 30 sind beidseitig der Stirnseiten der Ausnehmung 29 angeordnet und sind an den beiden Längs-Seitenwänden 6, 7 des Zyinderkopfes aus diesem herausgeführt.

In der Ausbildung nach Fig. 7 werden die Ausnehmungen 29 von Kühlflüssigkeit durchströmt. In diesem Ausführungsbeispiel ist die nicht dargestellte Zylinderkopdichtung im Bereich der Ausnehmungen 29 mit Durchbrüchen 22 (Fig.2) versehen, so daß die Kühlflüssigkeit von dem Zylinderkühlmantelraum 19 in die Ausnehmungen 29 gelangt.

## Patentansprüche

1. Luftgekühlter Zylinderkopf einer Brennkraftmaschine mit mindestens zwei Gaswechselventilen je Zylinder, wobei der Zylinderkopfboden (8) kühlraumseitig mit einer im wesentlichen kontinuierlich ändernden Wanddicke ausgebildet ist,
dadurch gekennzeichnet, daß die zu einem Blockzylinderkopf (1) zusammengefaßten Zylinderköpfe einer Zylinderreihe aus Grauguß gefertigt sind, und das der Zylinderkopfboden (8) auf der Brennraumseite zwischen den einzelnen Zylindern in dem von einem Zylinderkühlmantelraum (19) überdeckten Zylinderkopfbereich mit je einer Ausnehmung (29) versehen ist.

2. Luftgekühlter Zylinderkopf einer Brennkraftmaschine nach Anspruch 1,
dadurch gekennzeichnet, daß der Zylinderkopfboden (8) des Zylinderkopfes kühlraumseitig als Tragflügelprofil (konvex) ausgebildet ist.

3. Luftgekühlter Zylinderkopf nach Anspruch 1 oder 2,
dadurch gekennzeichnet, daß ein wulstförmige Rand (17) im Brennraumeinfassungsbereich ringförmig den Zylinderkopfboden (8) umfaßt.

4. Luftgekühlter Zylinderkopf nach Anspruch 3,
dadurch gekennzeichnet, daß der wulstförmige Rand (17) nicht mit den zu einer Längs-Seitenwand (6) des Zylinderkopfes (1) führenden Gaswechselkanälen (2, 3) verbunden ist.

5. Luftgekühlter Zylinderkopf nach einem der Ansprüche 1 bis 4,
dadurch gekennzeichnet, daß die Ausnehmung (29) über mindestens eine radial von außen zum Zylinderkopfzentrum hin verlaufende Bohrung oder Kanal (25) von Kühlluft durchströmt ist.

6. Luftgekühlter Zylinderkopf nach einem der Ansprüche 1 bis 4,
dadurch gekennzeichnet, daß die Ausnehmung (29) über zu- und Abflüße bildende Bohrungen oder Durchbrüche (22) in der Zylinderkühlkopfdichtung (21) mit einem flüssigkeitsgekühlten Zylindermantelraum (19) verbunden ist.

7. Luftgekühlter Zylinderkopf, nach einem der Ansprüche 1 bis 6,
dadurch gekennzeichnet, daß auf den Zylinderkopfboden (8) Kühlrippen (26) aufgesetzt sind, die in den wulstförmigen Rand (17) auslaufen.

8. Luftgekühlter Zylinderkopf nach einem der Ansprüche 1 bis 7,
dadurch gekennzeichnet, daß eine zwischen den Gaswechselkanälen (2, 3) angeordnete Zylinderkopfschraubenpfeife (12 a) halbmondförmig durch eine Einlaßkanalwandung (13) gebildet ist.

9. Luftgekühlter Zylinderkopf nach einem der Ansprüche 1 bis 8,
dadurch gekennzeichnet, daß der Auslaßkanal (2) vollständig von benachbarten Zylinderkopfwandungen abgehangen ist und allseitig von einem Kühlluftstrom umspült ist.

10. Luftgekühlter Zylinderkopf nach einem der Ansprüche 1 bis 9,
dadurch gekennzeichnet, daß im Zylinderkopfstegbereich eine Kühlluftleitrippe (24) unterhalb der Zylinderkopfdeckplatte (23) angeordnet ist, wobei die Kühlluftleitrippe (24) unter einem derartigen Winkel an der Zylinderkopfdeckplatte (23) angebunden ist, daß die auftreffende Kühlluft in Richtung auf den Zylinderkopfboden (8) gelenkt wird.

11. Luftgekühlter Zylinderkopf, nach einem der Ansprüche 1 bis 10,
dadurch gekennzeichnet, daß die den Zylinderkopf durchströmende Luft den Zyinderkopf im Bereich des an einer Längs-Seitenwand (6) angeordneten Abgaskanalanschlußflansches (4) verläßt und allseitig um den Abgaskanalanschlußflansch (4) herumströmt.

12. Luftgekühlter Zylinderkopf nach einem der Ansprüche 1 bis 11,
dadurch gekennzeichnet, daß auf der abluftseitigen Längs- und Seitenwand (6) in Höhe der Ventilfedernauflagen (28) eine über die Gesamtlänge des Zylinderkopfes (1) führende Flüssigkeitsleitung (27) angeordnet ist, wobei diese mit den Einlaßkanälen (3) derart verbunden ist, daß die den Zylinderkopf quer zu der Flüssigkeitsleitung (27) durchströmende Kühlluft durch Öffnungen im Bereich zwischen dem Auslaßkanal (2) und der Flüssigkeitsleitung (27) entlang der Auslaßkanalwandung zu dem Auslaßkanalanschlußflansch (4) geleitet wird.

## Claims

1. An air-cooled cylinder head of an internal combustion engine each cylinder of which is fitted with at least two gas changeover valves, wherein the thickness of the cylinder head's bottom (8) at its side facing the cooling chamber varies continuously, characterised in that the cylinder heads of a row of cylinders are combined into one cylinder-head block (1) cast of grey iron, and in that the head's bottom (8) is provided at its side facing the combustion chamber with recesses (29), one each disposed in each of the interspaces between the various cylinders and in the cylinder head's region above and coinciding with the respective cylinder's cooling jacket (19).

2. An air-cooled cylinder head of an internal combustion engine according to claim 1, characterised in that the shape of the cylinder head's bottom (8) at its side facing the cooling chamber is that of an airfoil (convex).

3. An air-cooled cylinder head according to claim 1 or claim 2, characterised in that a toroidal rim (17) encompasses the head's bottom (8) in the region thereof skirting the respective combustion chamber.

4. A cylinder head according to claim 3, characterised in that the toroidal rim (17) is separated from gas changeover ducts (2, 3) terminating in a longitudinally extending side wall (6) of the block (1).

5. A cylinder head according to any one of the claims 1 to 4, characterised in that cooling air is arranged to flow via at least one bore or channel (25), which is in communication with the outside and extends radially inwardly to the head's centre, through the recess (29).

6. A cylinder head according to any of the claims 1 to 4, characterised in that the recess (29) is connected by bores or openings (22), which constitute inlets and outlets and are provided in the cylinder-head gasket (21), to the respective cylinder's - liquid-cooled - jacket (19).

7. A cylinder head according to any of the claims 1 to 6, characterised in that cooling fins (26) are arranged on the head's bottom (8) and terminate in the toroidal rim (17).

8. A cylinder head according to any of the claims 1 to 7, characterised in that the counterbore (12a) of a cylinder head's screw hole arranged between the gas changeover ducts (2, 3) is formed, sickle-shaped, by the wall (13) of the inlet duct.

9. A cylinder head according to any of the claims 1 to 8, characterised in that the outlet duct (2) is entirely separated from any of the cylinder head's neighbouring walls and is circumcirculated on all sides by a stream of cooling air.

10. A cylinder head according to any of the claims 1 to 9, characterised in that a cooling-air guide vane (24) is arranged in the region of the head's fillet underneath its cover plate (23), and in that the vane (24) extends from the cover plate (23) under an angle appropriate for directing the impinging cooling air towards the cylinder head's bottom (8).

11. A cylinder head according to any of the claims 1 to 10, characterised in that the air flowing through the cylinder head egresses therefrom in the region of an outlet-duct coupling flange (4) arranged on the side wall (6) and circumcirculates this flange (4).

12. A cylinder head according to any of the claims 1 to 11, characterised in that a fluid-conveying duct (27) running along the cylinder head's (1) entire length is arranged at the longitudianlly extending side wall (6), at which the used air egresses, at the level of valve spring retainers (28), and in that the duct (27) is connected to the inlet ducts (3) in such a manner that the cooling air flowing - transversely to the fluid duct (27) - through the cylinder head is directed through openings in the area between the outlet duct (2) and the duct (27) along the outlet duct's wall to the outlet-duct coupling flange (4).

## Revendications

1. Culasse refroidie à l'air d'un moteur à combustion interne, comportant au moins deux soupapes d'échange de gaz par cylindre, le fond (8) de la culasse ayant du côté de la chambre de refroidissement, une épaisseur de paroi variant principalement en continu, culasse caractérisée en ce que les culasses sont réunies en un bloc-culasse (1) pour une rangée de cylindres, ce bloc étant fabriqué en fonte grise et en ce que les fonds (8) des culasses, du côté de la chambre de combustion, entre les différents cylindres, comportent chaque fois une cavité (29) dans la zone de la culasse qui recouvre le volume-enveloppe de refroidissement (19) des cylindres.

2. Culasse refroidie à l'air pour moteur à combustion interne selon la revendication 1, caractérisée en ce que le fond (8) de la culasse est du côté de la chambre de refroidissement avec un profil d'aile portante (profil convexe).

3. Culasse refroidie à l'air selon la revendication 1 ou 2, caractérisée par un bord (17) en forme de bourrelet dans la zone de délimitation de la chambre de combustion, bourrelet qui entoure de manière annulaire le fond (8) de la culasse.

4. Culasse refroidie à l'air selon la revendication 3, caractérisée en ce que le bord (17) en forme de bourrelet n'est pas relié aux canaux d'échange de gaz (2, 3) qui vont vers l'une des parois latérales longitudinales (6) de la culasse (1).

5. Culasse refroidie à l'air selon les revendications 1 à 4, caractérisée en ce que la cavité (29) est parcourue par l'air de refroidissement par au moins un perçage ou canal (25) allant radialement de l'extérieur vers le centre de la culasse.

6. Culasse refroidie à l'air selon l'une des revendications 1 à 4, caractérisée en ce que la cavité (29) est reliée par des perçages ou passages (22) du joint de culasse (21) pour former des arrivées et des sorties, avec l'enveloppe périphérique de refroidissement (19) du cylindre refroidi par un liquide.

7. Culasse refroidie à l'air selon l'une des revendications 1 à 6, caractérisée par des ailettes de refroidissement (26) prévues sur le fond (8) de la culasse, ces ailettes rejoignant le bord (17) en forme de bourrelet.

8. Culasse refroidie à l'air selon l'une des revendications 1 à 7, caractérisée par un passage de vis de tête de cylindre (12a), réalisé en forme demi-lune par une paroi du canal d'admission (13), entre les canaux d'échange de gaz (2, 3).

9. Culasse refroidie à l'air selon l'une des revendications 1 à 8, caractérisée en ce que le canal d'échappement (2) est complètement décroché des parois adjacentes de la culasse et est balayé sur toutes ses faces par un courant d'air de refroidissement.

10. Culasse refroidie à l'air selon l'une des revendications 1 à 9, caractérisée par une ailette de guidage d'air de refroidissement (24) prévue dans la zone de l'entretoise de la culasse, en-dessous de la plaque supérieure (24) de la culasse, cette ailette (24) étant reliée à la plaque (23) suivant un angle tel que l'air de refroidissement qui arrive soit dévié en direction du fond (8) de la culasse.

11. Culasse refroidie à l'air selon l'une des revendications 1 à 10, caractérisée en ce que l'air qui traverse la culasse quitte la culasse dans la zone de la bride de raccordement (4) du canal de gaz d'échappement au niveau d'une paroi latérale longitudinale (6) et tourne autour de toutes les faces de la bride de raccordement (4) du canal de gaz d'échappement.

12. Culasse refroidie à l'air selon l'une des revendications 1 à 11, caractérisée en ce que sur la paroi latérale longitudinale (6) du côté de la sortie de l'air, à la hauteur des appuis de ressorts de soupape (28), il est prévu une conduite de liquide (27) qui passe sur toute la longueur de la culasse (1), cette conduite étant reliée aux canaux d'admission (3) pour que l'air de refroidissement qui traverse la culasse transversalement à la conduite de liquide (27) passe par des orifices dans la zone comprise entre le canal d'échappement (2) et la conduite de liquide (27), le long de la paroi du canal d'échappement pour être dirigé vers la bride de raccordement du canal de gaz d'échappement (4).
